# NEUE EUROPÄISCHE PATENTSCHRIFT

(11) **EP 1 275 446 B2**
(45) Veröffentlichungstag und Bekanntmachung des Hinweises auf die Entscheidung über den Einspruch: **04.09.2013**
(45) Hinweis auf die Patenterteilung: 01.10.2008
(21) Anmeldenummer: 02004606.6
(22) Anmeldetag: 28.02.2002
(51) Int. Cl.: B21D 1/02, B21D 1/05

(54) **Verfahren zum Beseitigen von Querkrümmungen in Metallbändern**
Method for eliminating of gutter curvatures in metal sheets
Procédé pour éliminer des bombements transversaux dans des tôles

(30) Priorität: 22.05.2001 DE 10124836
(43) Veröffentlichungstag der Anmeldung: 15.01.2003
(73) Patentinhaber: BWG BERGWERK- UND WALZWERK-MASCHINENBAU GMBH, D-47051 Duisburg (DE)
(72) Erfinder: Noé Andreas, Dr. mont, Dipl.-Ing., 47647 Kerken (DE); Noé Rolf, Dipl.- Ing., 45478 Mülheim / Ruhr (DE)
(74) Vertreter: Albrecht, Rainer Harald

(56) Entgegenhaltungen:
- EP-A- 0 263 971
- EP-A2- 0 865 839
- EP-B1- 0 508 475
- AT-B- 368 044
- DE-A1- 19 509 067
- DE-C1- 19 917 561
- DE-C2- 3 414 486
- DE-C2- 3 513 831
- DE-C2- 19 520 541
- US-A- 3 421 925
- US-A- 4 182 635
- US-A- 4 457 149
- US-A- 5 535 610
- PATENT ABSTRACTS OF JAPAN vol. 010, no. 353 (M-539), 28. November 1986 (1986-11-28) & JP 61 150720 A (NIPPON KINZOKU KK), 9. Juli 1986 (1986-07-09)
- G. MÜCKE, M. KOCH, E. NEUSCHÜTZ: 'Vermeidung von Oberflächenbeschädigungen beim Blankglühen von Edelstahlbänden', Juni 1999, BETRIEBSFORSCHUNGSINSTITUT VDEH - INSTITUT FÜR ANGEWANDTE FORSCHUNG GMBH
- 'BFI Betriebsforschungsinstitut', 1999

## Beschreibung

Die Erfindung betrifft ein Verfahren zum Beseitigen von Querkrümmungen in Metallbändern in einer Bandprozesslinie mit zumindest einer von dem Metallband zu durchlaufenden Bandbehandlungseinrichtung, wobei die Querkrümmungen in einem Bandprozesslinienbereich erfasst und mittels zumindest einer in ihrer Eintauchtiefe einstellbaren Korrekturrolle eliminiert werden.

Es ist ein derartiges Verfahren zum Beseitigen von Querkrümmungen in Metallbändern bekannt, die im Zuge eines kontinuierlichen Richtens im einer Bandprozesslinie streckbiegegerichtet und/oder zuggereckt werden, wobei die Querkrümmung im Anschluss an das Steckbiegerichten und/oder Zugrecken in einem Bandprozesslinienbereich mit einem wesentlich niedrigeren Bandzug als dem im Streckbiegerichtund/oder Zugreckbereich erfasst und mittels einer in Ihrer Eintauchtiefe einstellbaren Korrekturrolle ausgeregelt wird. (Vgl. DE 43 23 385 C1). Es gibt jedoch Fälle, wo innerhalb einer Bandprozesslinie das Metallband lediglich weitgehend Querkrümmungsfrei, nicht aber idealplan und folglich auch nicht frei von Welligkeiten und/oder Bandsäbeln sein muss. Durchläuft beispielsweise ein Metallband in einer Blankglühlinie für Edelstahlbänder unter reduziertem Bandzug einen vertikalen Glühofen, dann kann das Metallband an der Innenseite des Glühofens schleifen, wenn es eine zu starke Querkrümmung aufweist. Daraus resultieren unerwünschte Bandoberflächenbeschädigungen. Welligkeiten und/oder Bandsäbel sind in einem solchen Fall in der Regel so klein, dass dadurch keine Bandoberflächenbeschädigungen zu befürchten sind. Es reicht also in einem solchen Fall aus, lediglich die Querkrümmung hinreichend zu beseitigen, nicht aber eventuell vorhandene Welligkeiten und/oder Bandsäbel zu korrigieren. - In einem anderen Fall kann es sich um eine Bandprozesslinie mit mehreren Bandbehandlungseinrichtungen handeln, von denen eine der ersten eine Streckbiegericht- und/oder Zugreckeinrichtung mit nachgeschalteter Querkrümmungskorrektur ist. Folgt beispielsweise hinter der Streckbiegericht- und/oder Zugreckeinrichtung ein Glühofen mit einer Kühlzone, so kann das Metallband nach dem Kühlen wieder unplan und insbesondere mit einer Querkrümmung behaftet sein. Bei der nächsten Bandbehandlungseinrichtung kann es sich um eine Beize handeln, welche den Durchlauf eines hinreichend querkrümmungsfreien Metallbandes verlangt. Zwar könnte man daran denken, im Anschluss an die Beize eine zweite Streckbiegericht- und/oder Zugreckeinrichtung vorzusehen, jedoch ist das nicht nur in anlagentechnischer Hinsicht und aus Kostengründen verhältnismäßig aufwendig, sondern häufig steht für eine solche zweite Streckbiegericht- und/oder Zugreckeinrichtung auch gar nicht der hinreichende Platz zur Verfügung. Ein weiterer Fall sind Beizlinien für dicke Metallbänder aus beispielsweise Kohlenstoffstahl oder Edelstahl. Hat das Metallband beim Durchlaufen der Beize eine Querkrümmung, so können sich die Bandkanten in dort vorhandene Umlenkrollen und gegebenenfalls Abquetschrollen einschneiden und deren Oberflächenbeschichtung beschädigen. Auch hier lässt sich häufig die Investition in eine Streckbiegerichtanlage oder Zugreckanlage nicht rechtfertigen. Dennoch hätte man gern ein hinreichend querkrümmungsarmes Metallband, um Rollenbeschädigungen zu vermeiden.

Der Erfindung liegt die Aufgabe zugrunde, ein gattungsgemäßes Verfahren anzugeben, nachdem sich in Metallbändern Querkrümmungen in anlagen- und platzsparender sowie kostengünstiger Weise weitgehend derart eliminieren lassen, dass Bandbeschädigungen in nachfolgenden Bandbehandlungseinrichtungen nicht zu befürchten sind. Außerdem soll eine zur Durchführung dieses Verfahrens geeignete Vorrichtung geschaffen werden, die sich durch einfache und funktionsgerechte Bauweise auszeichnet.

Zur Lösung dieser Aufgabe lehrt die Erfindung ein Verfahren gemäß Anspruch 1.. Ist das betreffende Metallband nur in eine Richtung quergekrümmt, genügt eine einzige Korrekturrolle, welche eine semiplastische Gegenbiegung erzeugt. Ist das betreffende Metallband in beiden Richtungen beispielsweise buckel- oder wannenförmig quergekrümmt, empfiehlt die Erfindung, dass die Eliminierung dieser Querkrümmungen mittels jeder Bandseite zugeordneter Korrekturrollen und folglich mittels zwei Korrekturrollen vorgenommen wird. - Wenn die Metallbänder in ihren Querkrümmungsverhalten hinreichend konstant sind, kann für ein Metallband bestimmter Qualität auf visuellem Wege eine für die Beseitigung der Querkrümmungen geeignete Einstellung der Korrekturrolle (oder Korrekturrollen) ermittelt und dann diese Einstellung abgespeichert werden. Jedes Mal, wenn ein Metallband gleicher Qualität die Bandbehandlungslinie wieder durchläuft, lässt sich die Korrekturrolle auf den gespeicherten Wert einstellen und erzeugt dann ein hinreichend querkrümmungsarmes Metallband vor dem Einlaufen in die nachfolgende Bandbehandlungseinrichtung. Für den Fall, dass die Querkrümmung der Metallbänder variabel ist, empfiehlt die Erfindung, dass die Querkrümmungen der betreffenden Metallbänder gemessen werden und die Messwerte als Regelgrößen fortwährend erfasst und nach einem Ist-Wert/Soll-Wert-Vergleich für die Eintauchtiefe der Korrekturrolle (bzw. Korrekturrolle) in einem geschlossenen Regelkreis zum Ausregeln der Querkrümmungen verwendet werden. Stets lassen sich im Rahmen der Erfindung die Querkrümmungen auch dann eliminieren, nachdem das betreffende Metallband eine die Bandplanlage negativ beeinflussende Bandbehandlungseinrichtung durchlaufen hat. Das gilt beispielsweise für den Fall, dass das Metallband nach einem Streckbiegerichten oder Zugrecken zur Beseitigung von Querkrümmungen eine die Bandplanlage wieder beeinflussende Bandbehandlung wie beispielsweise einem Glühprozess durchlaufen hat.

Weitere erfindungswesentliche Merkmale sind im Folgenden aufgeführt. So sieht die Erfindung vor, dass der Einfluss von gegebenenfalls im Metallband vorhandenen Welligkeiten auf die Messungen der Querkrümmungen durch Integration der Messwerte über einen vorgegebenen Zeitraum oder mittels einer gleitenden Mittelwertbildung herausgefiltert wird. In diesem Zusammenhang gibt die Erfindung von der Erkenntnis aus, dass sich das Metallband in Folge von Welligkeiten an einer Stelle über die Bandbreite, im Falle von Randwellen an Bandrand, periodisch hebt und senkt. Folglich lässt sich der Einfluss auf die Messung der Querkrümmung herausfiltern, indem zum Beispiel die Messsignale über einen ausreichenden, dem mehrfachen der Wellenperiode entsprechenden Zeitraum integriert werden, gegebenenfalls dabei die Maximal- und Minimalwerte gemittelt werden oder eben eine gleitende Mittelwertbildung erfolgt. Weiter sieht die Erfindung vor, dass der Einfluss gegebenenfalls im Metallband vorhandener Bandsäbel auf die Messungen der Querkrümmungen durch rechnerische Korrektur der Schieflage der gemessenen Querkrümmungen über die Bandbreite herausgefiltert wird. In diesem Fall geht die Erfindung von der Erkenntnis aus, dass Bandsäbel zu einer Schieflage der Querkrümmungskurve führen. Diese Schieflage lässt sich rechnerisch herausfiltern, indem z. B. jeweils der Mittelwert aus den Werten zweier gleichweit von der Bandmitte entfernter Punkte gebildet wird.

Im Folgenden wird die Erfindung anhand einer lediglich ein Ausführungsbeispiel darstellenden Zeichnung näher erläutert. Es zeigen:
- Fig. 1: Eine erfindungsgemäße Vorrichtung zum Beseitigen von Querkrümmungen in Metallbändern in schematischer Seitenansicht,
- Fig. 2: eine Querschnitt durch ein Metallband mit Querkrümmung und überlagerter Randwelligkeit,
- Fig. 3: ein randwelliges, jedoch querkrümmungsfreies Metallband in Seitenansicht seiner Bandlaufrichtung,
- Fig. 4: einen Querschnitt durch ein Metallband mit reiner Querkrümmung,
- Fig. 5: einen Querschnitt durch ein Metallband mit reinem Bandsäbel und
- Fig. 6: ein Metallband mit der Kombination Querkrümmung und Bandsäbel.

In den Figuren ist eine Vorrichtung zum Beseitigen von Querkrümmungen 1 in Metallbändern 2 dargestellt, wobei in Bandlaufrichtung ein Messgerät 3 zum Erfassen der Querkrümmungen 1 des betreffenden Metallbandes 2 angeordnet ist. Ferner ist in Bandlaufrichtung vor einer Bandbehandlungseinrichtung 4 eine in die Eintauchtiefe gegen das jeweilige Metallband einstellbare Korrekturrolle 5 angeordnet. Der Korrekturrolle 5 können auf der gegenüberliegenden Bandseite zwei Führungsrollen 6 zugeordnet sein. Die Korrekturrolle 5 erhält in Abhängigkeit von der jeweils erfassten Querkrümmung 1 von einer zwischengeschalteten Regelvorrichtung 7 Stellsignale zum Ausregeln der Querkrümmungen. - Ferner ist angedeutet, dass in Bandlaufrichtung vor der Behandlungseinrichtung 4 auf der anderen Bandseite eine weitere Korrekturrolle 8 zwischen zwei gegenüberliegenden Führungsrollen 9 vorgesehen sein kann, um beidseitige Querkrümmungen 1 eliminieren zu können.

Nach den Figuren 2 und 3 kann der Einfluss von im Metallband 2 vorhandenen Randwelligkeiten 10 auf die Messungen der Querkrümmungen 1 durch Integration der Messwerte über einen vorgegebenen Zeitraum oder mittels einer gleitenden Mittelwertbildung herausgefiltert werden. - Nach den Figuren 4 bis 6 kann der Einfluss im Metallband vorhandener Bandsäbel 11 auf die Messungen der Querkrümmungen 1 durch rechnerische Korrektur der Schieflage der gemessenen Querkrümmungen 1 über die Bandbreite herausgefiltert werden.

## Patentansprüche

1. Verfahren zum Beseitigen von Querkrümmungen in Metallbändern in einer Bandprozesslinie mit zumindest einer von dem Metallband zu durchlaufenden Behandlungseinrichtung,
wobei die Querkrümmungen in einem Bandprozesslinienbereich erfasst und mittels zumindest einer in ihrer Eintauchtiefe einstellbaren Korrekturrolle lediglich die Querkrümmungen eliminiert werden,
wobei die Querkrümmungen des Metallbandes gemessen werden und die Messwerte als Regelgrößen fortwährend erfasst und nach einem Ist-Wert/SollWert-Vergleich für die Eintauchtiefe der Korrekturrolle in einem Regelkreis zum Ausregeln der Querkrümmungen verwendet werden,
wobei das Eliminieren der Querkrümmungen in einem Bandprozesslinienbereich ummittelbar vor der Bandbehandlungseinrichtung erfolgt,
wobei der Einfluss von gegebenenfalls im Metallband vorhandenen Welligkeiten auf die Messungen der Querkrümmungen durch Integration der Messwerte über einen vorgegebenen Zeitraum oder mittels einer gleitenden Mittelwertbildung herausgefiltert wird und/oder
wobei der Einfluss gegebenenfalls im Metallband vorhandener Bandsäbel auf die Messungen der Querkrümmungen durch rechnerische Korrektur der Schieflage der gemessenen Querkrümmungen über die Bandbreite herausgefiltert wird.

2. Verfahren nach Anspruch 1, **dadurch gekennzeichnet, dass** bei auf beiden Seiten des Metallbandes vorhandenen Querkrümmungen deren Eliminierung mittels jeder Bandseite zugeordneter Korrekturrollen erfolgt.

3. Verfahren nach Anspruch 1 oder 2, **dadurch gekennzeichnet, dass** die Querkrümmungen eliminiert werden, nachdem das Metallband eine die Bandplanlage negativ beeinflussende Bandbehandlungseinrichtung durchlaufen hat.

## Claims

1. A method for eliminating crossbow in metal strips in a strip processing line with at least one processing device, through which the metal strip passes,
wherein the crossbow is detected in a strip processing line area and only the crossbow is eliminated by means of at least one correction roll that can be adjusted with respect to its immersion depth,
wherein the crossbow of the metal strip is measured and the measured values are continuously acquired in the form of controlled variables, as well as used in a control loop for compensating the crossbow after an actual value/nominal value comparison for the immersion depth of the correction roll,
wherein the elimination of the crossbow takes place in a strip processing line area situated directly upstream of the strip processing device,
wherein the influence of any waviness present in the metal strip on the measurements of the crossbow is filtered out by means of an integration of the measured values over a predetermined time period or by means of moving averaging and/or
wherein the influence of any strip camber present in the metal strip on the measurements of the crossbow is filtered out by means of a calculational correction of the skew position of the measured crossbow over the strip width.

2. The method according to claim 1, **characterized in that** crossbow present on both sides of the metal strip is eliminated by means of correction rolls assigned to each strip side.

3. The method according to claim 1 or 2, **characterized in that** the crossbow is eliminated after the metal strip has passed through a strip processing device that negatively influences the strip flatness.

## Revendications

1. Procédé d'élimination de courbures transversales dans des bandes métalliques sur une chaîne de traitement de bandes, comportant au moins un dispositif de traitement où passe la bande métallique, dans lequel
seulement les courbures transversales sont détectées dans une zone de chaîne de traitement de bandes et éliminées au moyen d'au moins un rouleau correcteur dont la profondeur d'enfoncement est réglable,
les courbures transversales de la bande métallique sont mesurées et les valeurs de mesure sont enregistrées pendant ce temps sous forme de paramètres de réglage et, après une comparaison entre la valeur réelle et la valeur théorique, sont utilisées, pour la profondeur d'enfoncement du rouleau correcteur, dans un circuit de réglage permettant de corriger les courbures transversales,
l'élimination des courbures transversale se fait dans une zone d'une chaîne de traitement de bandes directement en amont du dispositif de traitement de bandes,
l'influence des ondulations éventuellement présentes dans la bande métallique sur les mesures des courbures transversales étant filtrée par intégration des valeurs de mesure pendant une période prédéterminée ou au moyen d'un calcul de moyenne glissante et/ou
l'influence des fentes éventuellement présentes dans la bande métallique sur les mesures des courbures transversales étant filtrée par correction transversales mesurées sur la largeur de la bande.

2. Procédé selon la revendication 1, **caractérisé en ce que**, en cas de présence de courbures transversales présentes des deux côtés de la bande métallique, leur élimination se fait au moyen de rouleaux correcteurs associés à chaque côté de la bande.

3. Procédé selon la revendication 1 ou 2, **caractérisé en ce que** les courbures transversales sont éliminées une fois que la bande métallique est passée dans un dispositif de traitement de bande influant négativement sur la position du plan de la bande.
